# EUROPÄISCHE PATENTSCHRIFT

(11) **EP 0 149 963 B1**
(45) Veröffentlichungstag und Bekanntmachung des Hinweises auf die Patenterteilung: **10.02.1988**
(21) Anmeldenummer: 84710002.1
(22) Anmeldetag: 18.01.1984
(51) Int. Cl.: E01F 13/00

(54) **Wege- oder Strassensperre für Fahrzeuge**
Roadway barrier
Barrière de route

(43) Veröffentlichungstag der Anmeldung: 31.07.1985
(73) Patentinhaber: Malkmus-Dörnemann, Carola, Dr., D-38259 Salzgitter (DE)
(72) Erfinder: Malkmus, Hans, Dr., D-3320 Salzgitter 51 (DE)
(74) Vertreter: Döring, Rudolf

(56) Entgegenhaltungen:
- DE-A- 2 806 013
- DE-A- 3 112 717
- DE-A- 3 134 247
- GB-A- 2 079 356
- US-A- 2 187 513

## Beschreibung

Die Erfindung betrifft eine Wege- oder Straßensperre für Fahrzeuge, insbesondere zum Sperren von Ein- und Ausfahrten oder Engestellen, mit einem in einer Vertiefung des Fahruntergrundes verankerbaren Kasten oder Rahmengestell, einer darin gehaltenen und senkrecht zur Sperrichtung sowie parallel zum Fahruntergrund gelagerten Schwenkachse mit daran gehaltenem, hydraulisch hochschwenkbarem und in einer Schrägstellung als Sperrelement dienendem Deckel, welcher an seiner der Schwenkachse abgekehrten Seite mit einer Schürze in Form einer Zylindersegmentschale zur Abdeckung der Öffnung zwischen dem hochgeschwenkten Deckel und dem Kasten oder Rahmengestell ausgerüstet ist, sowie mit einer in dem Kasten oder Rahmengestell um eine bodenseitige horizontale Achse hydraulisch verschwenkbar gehaltenen Abstützeinrichtung für den Deckel im hochgeschwenkten Zustand.

Es sind Wege- oder Straßensperren ähnlich der vorgenannten Art bekannt (DE-A-2 806 013), welche sich von der eingangs genannten Ausführung dadurch unterscheiden, daß der in der Sperrstellung hochgeschwenkte Deckel ausschließlich durch die Schwenkeinrichtung in der Sperrstellung gehalten wird. Eine hydraulisch verschwenkbar gehaltene Abstützeinrichtung für den Deckel im hochgeschwenkten Zustand ist bei dieser bekannten Ausführung nicht vorgesehen.

Die vorgenannten Sperren können mit normalen Fahrzeugen bei hochgeschwenktem Deckel praktisch nicht überrollt werden, weil die Schrägstellung des Deckels so gewählt werden kann, daß bei einem gegen die Sperre fahrenden Fahrzeug die vor der Vorderachse liegenden Teile bei entsprechend stabiler Ausbildung des Deckels zerstört werden und hierdurch das Fahrzeug fahruntüchtig wird. Probleme ergeben sich jedoch, wenn die gegen die Sperreinrichtung fahrenden Fahrzeuge mit Rammeinrichtungen ausgerüstet sind oder aber schwerbeladene Fahrzeuge mit höherer Geschwindigkeit gegen die Sperren fahren, so daß sie trotz einer Beschädigung des Fahrwerkes aufgrund ihrer kinetischen Energie doch die Sperre überrollen und damit in das abgesperrte Gebiet eindringen und dort zu beträchtlichen Schäden führen.

Weiterhin besteht die Gefahr, daß die bekannten Sperren durch Befahren in Sperrichtung bzw. durch eine Belastung des Deckels im Sinne einer Schließbewegung außer Wirkung gesetzt werden können. Der dieser Schließbewegung entgegenwirkende hydraulische Schwenkantrieb ist wegen der Notwendigkeit, die Sperre möglichst kurzfristig in die verschiedenen Stellungen zu überführen, in der Regel nicht stabil genug, um eine solche gewaltsame Schließbewegung des Deckels zu verhindern.

Bei einer anderen bekannten Ausbildung der Wege- und Straßensperre (DE-A-3 112 717) ist das Sperrelement nicht als Deckel, sondern als Rahmen ausgebildet, welcher in entsprechend angepaßten bodenseitigen Ausnehmungen in der Freigabestellung Aufnahme findet und dessen der Schwenkachse abgekehrtes Ende mittels einer in einer schachtartigen Vertiefung des Bodens ge-. haltenen hydraulischen Betätigungseinrichtung verschwenkbar ist. Das als Rahmen ausgebildete Sperrelement ist außerdem an seinem der Schwenkachse gegenüberliegenden Ende mit Ketten verbunden, die anderendig im Bodenbereich der schachtförmigen Vertiefung für die Aufnahme der hydraulischen Antriebsvorrichtung verankert sind.

Diese Ausführung führt zwar zu einer erhöhten Sicherheit gegen ein Hochschwenken des in der Sperrstellung befindlichen Rahmens, jedoch dürfte kaum beim Anfahren von Fahrzeugen mit Rammeinrichtungen hierdurch die Überwindung der Sperre verhindert werden, weil zum einen der Rahmen deformiert werden kann und zum anderen eine Zerstörung der Kette bzw. ein Herausreißen der Kette aus der Verankerung zu befürchten ist.

Darüber hinaus besteht wie bei der anderen bekannten Einrichtung die Gefahr, daß die Sperreinrichtung durch eine Belastung des Deckels im Sinne einer Schließbewegung außer Wirkung gesetzt werden kann.

Bei einer weiteren bekannten Ausführung mit den einleitend genannten Merkmalen (US-A-2 187 513) dient die am Deckel befestigte Schürze in Form einer Segmentschale gleichzeitig als Abstützelement, welches mit zwei im Abstand angeordneten Winkelhebeln zusammenwirkt. In der Sperrstellung werden die Winkelhebel so verschwenkt, daß sie mit dem stirnseitigen Ende ihres einen Armes unter die untere Längskante der Schürze zu liegen kommen. Zu diesem Zweck sind die Winkelhebel im Bodenbereich des Kastens schwenkbar gelagert und mit ihrem anderen Arm an einem mittig gelagerten Hubhebel gehalten, der seinerseits über eine in einem Zylinder gelagerte Hubeinrichtung betätigbar ist.

Die Widerstandsfähigkeit der vorgenannten Anordnung gegen einwirkende Kräfte, welche den Deckel in die Schließstellung zu überführen suchen, ist außerordentlich gering, da sie lediglich von der Formstabilität der Schürze bzw. des als ebenes Bauelement ausgebildeten Deckels abhängt. Außerdem besteht bei einseitiger Belastung des Deckels die Gefahr, daß der Winkelhebei unter dem weniger belasteten Teil des Deckels in die Freigabestellung zurückverschwenkt wird und somit in diesem Bereich die Abstützung der Schürze des Deckels entfällt.

Eine Sicherung des als Sperrelement dienenden Deckels gegen eine Verschwenkung über die Sperrstellung hinaus ist bei der vorgenannten Ausführung der Straßen- und Wegesperre nicht vorgesehen.

Der Erfindung liegt die Aufgabe zugrunde, eine Wege-oder Straßensperre der einleitend genannten Art so auszubilden, daß sie bei konstruktiv einfacher und robuster Konstruktion leicht betätigbar und steuerbar ist und in der Sperrstellung sowohl in als auch gegen die Sperrichtung so hochbelastbar ist, daß selbst beladene Lastfahrzeuge oder Straßenfahrzeuge mit angebauten Rammeinrichtungen die Sperre nicht zu überwinden vermögen.

Zur Lösung vorstehender Aufgabe kennzeichnet sich die genannte Wege- oder Straßensperre erfindungsgemäß dadurch, daß der Deckel auf seiner Unterseite einen in der Deckelebene angeordneten aussteifenden Rahmen aus Profilteilen sowie einen nach unten weisenden Stützrahmen aus Profilteilen aufweist und die Abstützeinrichtung als Schwenkrahmen ausgebildet ist, daß der Schwenkrahmen und der Stützrahmen in der Abstützstellung formschlüssig ineinandergreifen, und daß eine die Schwenkbewegung des Deckels über die Sperrstellung hinaus begrenzende Anschlageinrichtung zwischen der Deckelunterseite und einem im Bodenbereich des Kastens oder Rahmengestells angeordneten Profilträger als Widerlager vorgesehen und mit elastisch verformbaren energieaufzehrenden Lastbegrenzungselementen ausgerüstet ist.

Durch die vorgenannte Ausbildung kann trotz der sehr formstabilen Ausgestaltung des als Sperrelement dienenden Deckels der hierfür vorgesehene Schwenkantrieb als gering belastbarer, jedoch mit hoher Geschwindigkeit arbeitender Antrieb ausgebildet werden.

Durch die Ausbildung der Abstützeinrichtung als Schwenkrahmen, welcher mit einem nach unten weisenden vom Deckel ausgehenden Stützrahmen aus Profilteilen zusammenwirkt, erhält man eine sehr stabile und hochbelastbare Abstützung des Deckels gegen Kräfte, die ihn von der Sperrstellung in die Freigabestellung zu überführen suchen. Aber auch in Sperrichtung wirken sich die zusammenwirkenden Schwenk- und Stützrahmen durch ihren formschlüssigen Eingriff in der Abstützstellung als stabilisierend aus.

Durch die weiterhin vorgesehene und beschriebene Anschlageinrichtung wird die Wirksamkeit der Sperre beim Aufprall eines Fahrzeuges dadurch erheblich erhöht, daß die Aufprallenergie durch die elastisch verformbaren Lastbegrenzungselemente aufgezehrt wird. Auf diese Weise können gegen die Sperreinrichtung fahrende Fahrzeuge mit Rammeinrichtungen oder aber schwerbeladene Fahrzeuge, die mit hoher Geschwindigkeit gegen die Sperre fahren, am Passieren der Sperre gehindert werden.

Die als Widerlager für die Anschlageinrichtung vorgesehenen Profilträger erstrecken sich quer durch den gesamten Kasten oder das Rahmengestell und können sich beim Angriff von Kräften zum Verschwenken des Deckels über die Sperrstellung hinaus auf dem Kasten oder Rahmengestell abstützen.

Zweckmäßig ist es, wenn der mit dem Deckel verbundene nach unten weisende Stützrahmen an seinem freien Ende mit dem freien Ende der Schürze verbunden ist, und wenn der Stützrahmen sowie der Schwenkrahmen zusammenwirkende Rastvorsprünge und Rastausnehmungen aufweisen. Hierdurch wird einerseits das formschlüssige Ineinandergreifen der genannten Rahmen in der Sperrstellung des Deckels gewährleistet und andererseits die sonst notwendige Anordnung von Aussteifungselementen für die Schürze vermieden.

Die Anschlageinrichtung zur Begrenzung der Schwenkbewegung des Deckels weist vorteilhafterweise ein mit dem Deckel verbundenes flexibles Zugglied auf, welches in bekannter Weise als Kette ausgebildet sein kann.

Günstig ist es, wenn als Lastbegrenzungselemente Puffer aus Zellkunststoff vorgesehen sind, wenn der das Widerlager für die Anschlageinrichtung bildende Profilträger anhebbar in dem Kasten oder Rahmengestell gehalten ist und sich beim Verschwenken des Deckels über die Sperrstellung hinaus über die Puffer auf dem Kasten oder Rahmengestell abstützt.

Zur weiteren Erhöhung der Wirksamkeit der Sperre, insbesondere gegen Fahrzeuge mit Rammeinrichtungen, empfiehlt es sich, den Deckel an der in Fahrtrichtung weisenden Seite gezahnt auszubilden und keilförmige Verstärkungen auf der Unterseite der Zähne vorzusehen sowie den Kasten oder Rahmen in Höhe des Fahruntergrundes mit einer korrespondierenden Gegenzahnung auszurüsten, in welche die Zahnung des Deckels in der Schließstellung eingreift. Hierdurch wird einerseits bei geschlossenem Deckel trotz der Zahnung des Deckels ein vollständiger oberer Abschluß des Rahmens oder Kastens in der Schließstellung des Deckels erreicht, jedoch andererseits die zerstörende Funktion der Sperre bei dem Versuch eines gewaltsamen Überfahrens erheblich vergrößert. Dabei wird in Verbindung mit den Lastbegrenzungselementen das Aufnahmevermögen von dynamischen Belastungen und damit eine Abbremswirkung gleichzeitig mit der zerstörerischen Wirkung der Zähne erzielt und somit die Sperrfunktion auch gegen schwerbeladene sowie mit Rammeinrichtungen ausgerüstete Fahrzeuge erheblich verbessert.

Zweckmäßig ist es, wenn bei der Ausbildung eines Deckels mit einer in Fahrtrichtung weisenden Zahnung auch an dem freien Ende der Zylindersegmentschale eine in der Sperrstellung des Deckels in die Gegenzahnung des Kastens oder Rahmens eingreifende Zahnleiste vorgesehen ist. Hierdurch wird eine obere Abdeckung des Kastens oder Rahmens in der Sperrstellung des Deckels gegen die Anfahrrichtung bzw. in Sperrichtung erreicht, so daß es nicht möglich ist, von dieser Seite aus irgendwelche Explosivkörper in das Innere des Kastens oder Rahmens einzubringen, welche den Sperrmechanismus zerstören könnten.

Die Zeichnung gibt Ausführungsbeispiele der Erfindung wieder.

Es zeigen :
Fig. 1 einen Querschnitt durch eine Wege-oder Straßensperre gemäß der Erfindung entlang der Schnittlinie I-I der Fig. 2,
Fig. 2 eine Draufsicht auf die Sperre gemäß Fig. 1,
Fig. 3 einen Querschnitt durch eine andere Ausführungsform der Wege- oder Straßensperre entlang der Schnittlinie 111-111 in Fig. 4,
Fig. 4 die Draufsicht auf die Sperre gemäß Fig. 3.

Die in den Fig. 1 und 2 wiedergegebene Wege-oder Straßensperre ist in einer Wanne 1 aus Stahlbeton untergebracht, in der in der Zeichnung nicht wiedergegebene Ausnehmungen für die Entwässerung und die Zuführung der Versorgungsleitungen vorgesehen sind. Die mechanische Einrichtung der Wege- und Straßensperre besteht in dem wiedergegebenen Beispiel aus einem insgesamt mit 2 bezeichneten Rahmengestell aus Profilträgern, wobei das Rahmengestell aus horizontal und lotrecht verlaufenden Profilträgern zusammengesetzt ist. Die unteren Träger sind in der Bodenwandung der Betonwanne 1 verankert.

In dem Rahmengestell 2 ist ein Längsträger 3 gehalten, welcher zur Abstützung von Lagerungen 4 für die Schwenkachsen 5 eines als Sperreiement dienenden Deckels 6 vorgesehen sind. Gemäß Fig. 2 sind auf dem Träger 3 insgesamt drei Lagerungen 4 mit zugehörigen Schwenkachsen 5 für den Deckel 6 vorgesehen. Der Deckel 6 weist auf seiner Unterseite einen aus Profilteilen 7 bestehenden Rahmen auf und ist an seiner der Schwenkachse 5 abgekehrten Seite mit einer Schürze 8 nach Art einer Zylindersegmentschale ausgerüstet.

In der Fig. 1 ist in ausgezogenen Linien der Deckel 6 in der Schließstellung wiedergegeben sowie in einer strichpunktierten Teildarstellung in der Sperrstellung dargestellt und schließlich noch in einer über die Sperrstellung hinausgehenden Schwenkstellung, in welcher die noch zu beschreibende Anschlageinnnrichtung zur Wirkung kommt.

Der in dem Rahmengestell 2 angeordnete Längsträger 3 ist über eine Stütze 9 mit einem der Bodenträger des Rahmengestelles verbunden, so daß auf den Deckel in seiner Sperrstellung in Richtung des Pfeiles 10 einwirkende Kräfte über die Schwenkachse 5 sowie den Längsträger 3 über die Stützen 9 auf dem Boden des Rahmengestelles 2 übertragen werden.

Der Deckel 6 ist auf seiner Unterseite mit einem nach unten weisenden Stützrahmen 11 ausgerüstet, welcher an seinem freien Ende mit dem freien Ende der Schürze 8 verbunden ist und in der Schließstellung des Deckels auf säulenförmigen Stützer. 12 aufruht. Hierdurch werden beim Überfahren des geschlossenen Deckels 6 die auf diesen einwirkenden Kräfte ebenfalls auf die Bodenträger des Rahmengestelles 2 übertragen.

Zur Abstützung des Deckels 6 bzw. des mit dem Deckel 6 verbundenen Stützrahmens 11 dient eine hydraulisch betätigte Abstützeinrichtung, welche in dem wiedergegebenen Beispiel aus einem Schwenkrahmen 13 besteht, welcher um eine bodenseitige horizontale Achse 14 verschwenkbar gehalten ist und an dem eine hydraulische Betätigungseinrichtung 15 angreift, die ihn aus der in der Fig. 1 in strichpunktierter Darstellung wiedergegebenen unwirksamen Stellung in die in ausgezogenen Linien wiedergegebene Stützstellung nach der erfolgten Überführung des Deckels 6 in die Sperrstellung verschwenkt. Der Schwenkrahmen 13 ist an seinem nach oben weisenden Ende mit einer Rastausnehmung 16 versehen, in welche die Abstützeinrichtung 11 mit ihrer einen unteren Längskante formschlüssig eingreift.

Zur Verschwenkung des Deckels 6 in die Sperr- bzw. Schließstellung dient in dem Beispiel eine hydraulische Kolbenzylinderanordnung 17, die mit ihrem nach oben weisenden Ende über eine Querstange in Längsschlitze 18 von parallel zueinander verlaufenden Wangen 19 eingreift, die an der Unterseite des Deckels 6 befestigt sind.

An der Unterseite des Deckels 6 ist ferner eine Verankerung 20 für ein flexibles Zugglied 21 in Form einer Gallkette vorgesehen, welche sich von der Verankerung 20 bis zu einer unteren Verankerung 20a erstreckt, die ihrerseits an einem als Traverse ausgebildeten Widerlager 22 befestigt ist. Die Traverse 22 ist als Profilträger ausgebildet und erstreckt sich oberhalb der Bodenträger des rahmenförmigen Gestelles bis unter in den Seitenwandungen des Rahmengestelles 2 gehaltenen Lastbegrenzungselementen 23, welche in dem dargestellten Beispiel als Puffer aus Zellstoff vorgesehen sind.

Wenn nach erfolgter Überführung des Deckels 6 in die Sperrstellung durch ein anfahrendes Fahrzeug der Deckel über die Sperrstellung hinaus verschwenkt werden sollte, erfolgt nach einem kurzen Leerweg die Begrenzung dieser Schwenkbewegung durch die Anschlageinrichtung in der Weise, daß das flexible Zugglied 21 gestrafft wird und die auf den Deckel 6 einwirkenden Kräfte auf die Traverse 22 überträgt. Die Traverse 22 ist in dem Rahmengestell 2 nicht verankert, sondern kann unter der Wirkung des flexiblen Zuggliedes 21 angehoben werden, wobei sich die Traverse 22 auf den Zellstoffpuffern 23 abstützt, durch die infolge der elastischen Verformung eine Energieaufzehrung des gegen den Deckel 6 anfahrenden Fahrzeuges erfolgt und somit die Aufprallenergie des Fahrzeuges in mechanische Verformungsarbeit umgesetzt wird. Bei der Verschwenkung des Deckels über die Sperrstellung hinaus wird der in den Wangen 19 vorgesehene Längsschlitz 18 als Leerwegstrecke für die Kolbenzylinderanordnung 17 wirksam, so daß eine Belastung oder gar Zerstörung des Schwenkantriebes für den Deckel 6 trotz des Überschreitens der Schwenkstellung in der oben beschriebenen Weise nicht eintreten kann.

Bei der Ausführung nach den Fig. 3 und 4, in denen die mit den Fig. 1 und 2 übereinstimmenden Teile auch jeweils mit den gleichen Bezugszeichen versehen sind, ist lediglich in Abweichung von den Fig. 1 und 2 der Deckel 6 auf seiner in Sperrichtung weisenden Seite mit einer-Zahnung 24 versehen, und die Abstützeinrichtung für den Deckel,'welche in der Sperrstellung des Deckels unter dessen Stützrahmen 11 verschwenkt wird, besteht aus aufragenden Einzelstützen 13a, die über die Kolbenzylinderanordnung 15 gemeinsam um die bodenseitige horizontale Achse 14 verschwenkbar sind. In der Außereingriffstellung sind die Stützen 13a abweichend von dem Schwenkrahmen 13 der Fig. 1 und 2 in der Zeichnung nach links verschwenkt, und die Kolbenzylinderanordnung 17 für die Verschwenkbewegung des Deckels 6 ist in den Fig. 3 und 4 lotrecht unter dem Deckel 6 angeordnet. Durch diese Anordnung ist in der Darstellung der Fig. 3 das flexible Zugglied 21 der Anschlageinrichtung für den Deckel bei Verschwenken des Deckels über die Sperrstellung hinaus nicht sichtbar, da es durch den genannten Kolbenzylinderantrieb 17 verdeckt wird. Die Anordnung nach den Fig. 3 und 4 ist jedoch in gleicher Weise mit der beschriebenen Anschlageinrichtung ausgerüstet, wie sie aus den Fig. 1 und 2 ersichtlich ist.

Die Zahnung 24 des Deckels ist so ausgebildet, daß auf der Unterseite der Zahnung keilförmige Verstärkungen 25 vorgesehen sind, durch welche die zerstörende Wirkung der Zähne beim Aufprall eines Fahrzeuges erhöht und die Verformung der Zähne weitgehend verhindert wird. Auf der Oberseite des Rahmengestelles 2 ist gemäß Fig. 4 eine korrespondierende Gegenzahnung 26 vorgesehen, in welche die Zahnung 24 des Deckels 6 in der Schließstellung eingreift, so daß eine vollständige Abdeckung des Rahmengestelles 2 nach oben hin erfolgt bzw. die Sperre in Höhe des Fahruntergrundes vollständig geschlossen ist.

Aus der Fig. 3 ist ferner ersichtlich, daß die mit dem Deckel 6 verbundene Schürze an ihrem unteren freien Ende eine in der Sperrstellung des Deckels in die Gegenzahnung 26 des Rahmengestelles 2 eingreifende Zahnleiste 27 aufweist, so daß auch in der Sperrstellung des Deckels ein vollständiger Abschluß der Oberseite des Rahmengestelles 2 erreicht wird.

Die aufragenden Stützen 13a der in der Sperrstellung des Deckels 6 wirksamen Abstützeinrichtung sind dabei so angeordnet, daß sie in der in Fig. 3 wiedergegebenen strichpunktierten Außereingriffstellung zwischen die Zähne der Zahnleiste 27 der Schürze 8 greifen und die Bewegung der Schürze somit nicht behindern.

Die Wirkungsweise der Sperre nach den Fig. 3 und 4 ist bis auf die beschriebene zusätzliche Wirkung der Zahnung 24 des Deckels praktisch die gleiche, wie sie bereits im Zusammenhang mit den Fig. 1 und 2 beschrieben wurde.

## Patentansprüche

1. Wege- oder Straßensperre für. Fahrzeuge, insbesondere zum Sperren von Ein- und Ausfahrten oder Engestellen, mit einem in einer Vertiefung des Fahruntergrundes verankerbaren Kasten oder Rahmengestell (2), einer darin gehaltenen und senkrecht zur Sperrichtung sowie parallel zum Fahruntergrund gelagerten Schwenkachse (5) mit daran gehaltenem, hydraulisch hochschwenkbarem und in einer Schrägstellung als Sperrelement dienendem Deckel (6), welcher an seiner der Schwenkachse abgekehrten Seite mit einer Schürze (8) in Form einer Zylindersegmentschale zur Abdeckung der Öffnung zwischen dem hochgeschwenkten Deckel und dem Kasten oder Rahmengestell ausgerüstet ist, sowie mit einer in dem Kasten oder Rahmengestell um eine bodenseitige horizontale Achse (14) hydraulisch verschwenkbar gehaltenen Abstützeinrichtung (13) für den Deckel im hochgeschwenkten Zustand, dadurch gekennzeichnet, daß der Deckel (6) auf seiner Unterseite einen in der Deckelebene angeordneten aussteifenden Rahmen aus Profilteilen (7) sowie einen nach unten weisenden Stützrahmen (11) aus Profilteilen aufweist und die Abstützeinrichtung als Schwenkrahmen (13) ausgebildet ist, daß der Schwenkrahmen und der Stützrahmen in der Abstützstellung formschlüssig ineinandergreifen, und daß eine die Schwenkbewegungen des Deckels über die Sperrstellung hinaus begrenzende Anschlageinrichtung (21) zwischen der Deckelunterseite und einem im Bodenbereich des Kastens oder Rahmengestells (2) angeordneten Profilträger (22) als Widerlager vorgesehen und mit elastisch verformbaren energieaufzehrenden Lastbegrenzungselementen (23) ausgerüstet ist.

2. Wege- oder Straßensperre nach Anspruch 1, dadurch gekennzeichnet, daß der mit dem Deckel (6) verbundene, nach unten weisende Stützrahmen (11) an seinem freien Ende mit dem freien Ende der Schürze (8) verbunden ist, und daß der Stützrahmen sowie der Schwenkrahmen (13) zusammenwirkende Rastvorsprünge und Rastausnehmungen (16) aufweisen.

3. Wege- oder Straßensperre nach Anspruch 1 oder 2, dadurch gekennzeichnet, daß die Anschlageinrichtung zur Begrenzuung der Schwenkbewegung des Deckels (6) ein mit dem Deckel verbundenes flexibles Zugglied (21) aufweist.

4. Wege- oder Straßensperre nach einem der Ansprüche 1 bis 3, dadurch gekennzeichnet, daß als Lastbegrenzungselemente Puffer (23) aus Zellkunststoff vorgesehen sind, und daß der das Widerlager für die Anschlageinrichtung bildende Profilträger (22) anhebbar in dem Kasten oder Rahmengestell (2) gehalten ist und sich beim Verschwenken des Deckels (6) über die Sperrstellung hinaus über die Puffer auf dem Kasten oder Rahmengestell abstützt.

5. Wege- oder Straßensperre nach einem der Ansprüche 1 bis 4, dadurch gekennzeichnet, daß der Deckel (6) an der in Sperrichtung weisenden Seite gezahnt ausgebildet ist und keilförmige Verstärkungen (25) auf der Unterseite der Zähne (24) aufweist, und daß der Kasten oder das Rahmengestell (2) in Höhe des Fahruntergrundes eine korrespondierende Gegenzahnung (26) aufweist, in welche die Zahnung des Deckels in der Schließstellung eingreift. 6. Wege- oder Straßensperre nach Anspruch 5, dadurch gekennzeichnet, daß an dem freien Ende der Schürze (8) des Detkels (6) eine in der Sperrstellung des Deckels in die Gegenzahnung (26) des Kastens oder Rahmengestells (2) eingreifende Zahnleiste (27) vorgesehen ist.

## Claims

1. A way or street barrier for vehicles, more particularly for barring entrances and exits or narrow roadways, having a case or framework (2) which may be anchored in a depression in the substructure of the roadway, a pivot axis (5) mounted therein perpendicular to the barring direction and parallel to the substructure of the roadway, with a cover (6) mounted thereon and hydraulically pivotable in an upward direction and serving as a barrier member in an inclined position, which is equipped on its end remote from the pivot axis with an apron (8) in the form of a dished cylinder segment for covering the opening between the upwardly pivoted cover and the case or framework, and with a support means (13) for the upwardly pivoted cover, which is mounted in the case or framework so as to be hydraulically pivotable about a bottom horizontal axis characterised in that the cover (6) has on its underside a reinforcing frame arranged in the plane of the cover, said reinforcing frame comprising section parts (7) and a downwardly directed support frame (11) made up of profiled parts and the support means is formed as a pivotal frame (13), that the pivotal frame and the support frame engage in form locking manner in the support position and that a stop means (21) limiting the pivot movements of the cover beyond the barred position is provided as an abutment between the underside of the cover and a beam (22) arranged in the bottom region of the case or framework (2) and with resiliently deformable energy-consuming load restriction members (23).

2. A way or street barrier according to claim 1, characterised in that the support frame (11) which is connected to the cover (6) and which is directed downwards is connected at its free end to the free end of the apron (8), and that the support frame and the pivot frame (13) have interacting catch shoulders and catch recesses (16).

3. A way or street barrier according to claim 1 or 2 characterised in that the stop means has a flexible tension member (21) connected to the cover for limiting the pivot movement of the cover (6).

4. A way or street barrier according to any one of claims 1 to 3, characterised in that buffers (23) comprising cellular plastics are provided as load limiting elements, and that the beam (22) forming the abutment for the stop means is mounted so that it may be raised in the case or framework (2) and is supported on the case or framework by means of buffers when the cover (6) is pivoted beyond the barred position.

5. A way or street barrier according to any one of claims 1 to 4, characterised in that the cover (6) is toothed on its side directed in the barred direction and has wedge-shaped reinforcing members (25) on the underside of the teeth (24), and that the case or framework (2) has a corresponding counter toothing (26) at the level of the substructure of the roadway, into which the toothing of the cover engages in the closed position.

6. A way or street barrier according to claim 5, characterised in that a toothed ridge (27) is provided at the free end of the apron (8) of the cover (6), said ridge engaging into the counter toothing (26) of the case or framework (2) when the cover is in the barred position.

## Revendications

1. Barrage de voies ou de routes pour véhicules, en particulier pour le barrage d'entrées et de sorties, ou de passages restreints, comportant un caisson ou cadre (2) pouvant être ancré dans un évidement du sol de roulement, un axe de pivotement (5), maintenu dans le caisson (2) et articulé perpendiculairement à la position de barrage, ainsi que parallèlement au sol de roulement, muni d'un couvercle (6) servant d'élément de barrage dans une position inclinée, fixé à l'axe (5) et pouvant être pivoté vers le haut hydrauliquement, le couvercle comportant, à son côté opposé à l'axe de pivotement, un tablier (8) en forme de coquille segmenté cylindrique pour le recouvrement de l'ouverture entre le couvercle pivoté vers le haut et le caisson ou cadre, ainsi qu'un dispositif de soutien (13) pour le couvercle en position pivotée vers le haut, maintenu dans le caisson ou cadre et pouvant être pivoté hydrauliquement autour d'un axe horizontal (14) disposé près du sol, caractérisé en ce que le couvercle (6) comporte, sur sa face inférieure, un cadre de rigidification en éléments profilés (7), disposé dans le plan du couvercle, ainsi qu'un cadre de soutien (11) faisant saillie vers le bas, en éléments profilés, et le dispositif de soutien est réalisé sous forme de cadre pivotant (13), en ce que le cadre pivotant et le cadre de soutien pénètrent, dans la position de soutien, l'un dans l'autre, par engagement de forme, et en ce qu'un dispositif de butée (21) évitant les mouvements de pivotement du couvercle au-delà de la position de barrage est prévu comme contre-palier, entre la face inférieure du couvercle et un support profilé (22) disposé dans la zone du fond du caisson ou du cadre (2) et est muni d'éléments limiteurs de charge (23) déformables élastiquement et absorbant l'énergie.

2. Barrage de voies ou de routes selon la revendication 1, caractérisé en ce que le cadre de soutien (11), relié au couvercle (6), et faisant saillie vers le bas, est relié, à son extrémité libre, à l'extrémité libre du tablier (8), et en ce que le cadre de soutien ainsi que le cadre pivotant (13) comportent des saillies et des évidements d'enclenchement (16) coopérant mutuellement.

3. Barrage de voies ou de routes, selon la revendication 1 ou 2, caractérisé en ce que le dispositif de butée pour la limitation du mouvement de pivotement du couvercle (6) comporte un élément de traction flexible (21) relié au couvercle.

4. Barrage de voies ou de routes, selon l'une quelconque des revendications 1 à 3, caractérisé en ce que comme éléments limiteurs de charge, sont prévus des amortisseurs (23) en matière synthétique cellulaire, et en ce que le support profilé (22) formant le contre-palier pour le dispositif de butée, est maintenu dans le caisson ou dans le cadre (2) de manière à pouvoir être soulevé, et que, lors du pivotement du couvercle (6) au-delà de la position de barrage, il prend appui, par les amortisseurs, sur le caisson ou cadre.

5. Barrage de voies ou de routes, selon l'une quelconque des revendications 1 à 4, caractérisé en ce que le couvercle (6) est conformé, dans son côté dirigé vers la direction de barrage, en dents et est muni de renforts (25) en forme de coins à la face inférieure des dents (24), et en ce que le caisson ou le cadre (2) comporte, à la hauteur du sol de roulement une contre-denture (26) correspondante, dans laquelle vient s'engrener la denture du couvercle dans la position de fermeture.

6. Barrage de voies ou de routes, selon la revendication 5, caractérisé en ce qu'à l'extrémité libre du tablier (8) du couvercle (6) est prévue une barrette dentée (27) qui engrène, en position de barrage du couvercle, dans la contre-denture (26) du caisson ou cadre (2).
